# EUROPÄISCHE PATENTSCHRIFT

(11) **EP 0 751 259 B1**
(45) Veröffentlichungstag und Bekanntmachung des Hinweises auf die Patenterteilung: **16.08.2001**
(21) Anmeldenummer: 96107626.2
(22) Anmeldetag: 14.05.1996
(51) Int. Cl.: E01B 37/00, E01B 29/06

(54) **Verfahren und Vorrichtung zum Herstellen von Aussparungen in Asphaltschichten**
Method and device for making recesses in asphalt layers
Procédé et dispositif pour la fabrication d'évidements dans des couches d'asphalte

(30) Priorität: 28.06.1995 DE 19523503
(43) Veröffentlichungstag der Anmeldung: 02.01.1997
(73) Patentinhaber: KKB Knape / Kirchner Gleis-und Tiefbau GmbH & Co. KG., 10179 Berlin (DE)
(72) Erfinder: Dietrich, Willi, 36251 Bad Hersfeld (DE)
(74) Vertreter: Weber, Dieter, Dr.

(56) Entgegenhaltungen:
- WO-A-90/02844
- DE-A- 4 430 967
- GB-A- 1 302 702
- US-A- 5 333 969

## Beschreibung

Die vorliegende Erfindung betrifft ein Verfahren und eine Vorrichtung zum Herstellen von Aussparungen in Asphaltschichten, und zwar insbesondere in Asphaltschichten einer schotterlosen Oberbaukonstruktion für Schienenbahnen, bei welchen auf eine untere Tragschicht eine Asphaltschicht aufgebracht wird, auf welcher Schienenschwellen montiert werden. Bei einem solchen Anwendungsfall werden zum Beispiel Aussparungen für die Fixierung der Schienenschwellen benötigt, wobei sich im mittleren Bereich eines Teils der Schwellen oder aller Schwellen Verankerungsvorsprünge nach unten erstrecken, welche in die betreffenden Aussparungen nach Möglichkeit formschlüssig eingreifen und in diesen verklebt bzw. eingegossen sind.

Eine entsprechende Vorrichtung weist für das Herstellen solcher Aussparungen eine Lockerungseinrichtung für das Lockern von Asphalt innerhalb des für die Aussparung vorgesehenen Bereiches auf.

Derartige Lockerungseinrichtungen bestehen typischerweise aus Trennscheiben, mit welchen der Kontur der Aussparung entsprechende Schlitze in die Asphaltschicht eingeschnitten werden, wobei anschließend der Asphalt innerhalb des eingeschnittenen Bereiches mit Druckluftmeißeln oder dergleichen gelockert und entfernt wird.

Aus der WO 90/02844 ist eine Vorrichtung zur Ausbesserung von Schlaglöchern in Straßen bekannt, die aus einem Fahrzeug besteht, das einen Vorratsbehälter für eine Bitumenmischung, einen Vorratsbehälter für Split und einen Aufnahmekübel für Abfall aufweist, wobei dieser Aufnahmekübel für Abfall mit einer über einem Schlagloch anzuordnenden Absaugeinrichtung verbunden ist. Eine Fräse, die im Zentrum eines Bearbeitungskopfes angeordnet ist, soll das vorhandene Schlagloch auf eine gewünschte Kontur bringen, wobei das dabei entstehende Abfallmaterial angesaugt wird.

Eine solche Vorrichtung bzw. ein solches Fahrzeug ist nicht geeignet, Aussparungen in noch warmem Asphalt herzustellen, da sie zu diesem Zweck den im allgemeinen noch warmen Asphalt befahren müßte. Außerdem arbeitet eine solche Vorrichtung aufgrund der mit einer Fräse herzustellenden Form des Schlagloches viel zu langsam, als daß damit in wirtschaftlicher Weise eine Vielzahl dicht hintereinander angeordneter Aussparungen in einer Asphaltschicht hergestellt werden könnte, wie dies im Falle der Schienenbefestigung auf sogenannten festen Fahrbahnen erforderlich ist.

Unabhängig von der Herstellung von Aussparungen für Schienenschwellen versteht es sich jedoch, daß ein solches Verfahren und eine entsprechende Vorrichtung generell für das Herstellen von Aussparungen in Asphaltschichten verwendet werden können, zum Beispiel auch im Falle von Straßenoberflächen. Bei der Herstellung von schotterfreien Oberbaukonstruktionen für Schienenbahnen sind das erfindungsgemäße Verfahren und die entsprechende Vorrichtung vor allem deshalb besonders geeignet, weil in der betreffenden Asphaltschicht im Regelfall jede Schienenschwelle in einer entsprechenden Aussparung verankert ist, so daß also eine Vielzahl derartiger Aussparungen in einem Rastermaß, welches dem Rastermaß der Schienenschwellen entspricht, hergestellt werden müssen.

Aufgrund der immer höheren Geschwindigkeiten, die man mit schienengebundenen Transportsystemen für den Personen- und Güterverkehr anstrebt, haben sich trotz sorgfältiger und aufwendiger Herstellung von Gleisunterbauschichten die herkömmlichen Schotterschichten zum Einbetten der Schienenschwellen als nicht ausreichend haltbar erwiesen. Die mit den hohen Geschwindigkeiten der Schienenfahrzeuge verbundenen dynamischen Belastungen führen zu lokalen Lockerungen oder Verschiebungen der Schotterschicht, die zu entsprechenden Verformungen der Schienen bzw. zum Nachgeben der Schienen beim Befahren mit einem schnellen Fahrzeug führen. Ein solches Nachgeben und erst recht Verformungen der Schienen sind für Hochgeschwindigkeitsfahrzeuge nicht tolerierbar. Aus diesem Grund sind in jüngerer Zeit schotterfreie Oberkonstruktionen für Schienenbahnen verwendet worden, bei welchen auf eine untere Trageschicht eine Asphaltschicht aufgebracht und verdichtet wird, auf welcher dann die Schienenschwellen montiert werden. Dabei ist ein Verfahren bekannt, bei welchem in die Asphaltschicht Verankerungssteine eingearbeitet bzw. eingegossen werden, die aus der Oberfläche der Asphaltschicht hervorstehen und die in entsprechende Aussparungen an der Unterseite der Schienenschwellen formschlüssig eingreifen, um diese unverrückbar und dauerhaft zu verankern.

Diese Verfahren hat allerdings den Nachteil, daß die erforderliche Asphaltverdichtung gerade im Bereich um die Verankerungssteine herum sehr aufwendig und schwierig ist. Aus diesem Grunde ist man gemäß einem anderen Verfahren dazu übergegangen, zunächst eine homogene und hochverdichtete Asphaltschicht herzustellen und dann die gewünschten Aussparungen in der Asphaltschicht vorzusehen, wobei entsprechende Verankerungsvorsprünge der Schienenschwellen formschlüssig in die Aussparungen eingreifen und wie bereits erwähnt in diesen vergossen oder verklebt sind.

Dabei werden üblicherweise mit Trennscheiben der Kontur der Aussparung entsprechende Schlitze in die Asphaltschicht eingeschnitten und anschließend der Asphalt innerhalb des eingeschnittenen Bereiches mit Druckluftmeißeln oder dergleichen gelockert und entfernt. Dieses Verfahren ist ebenfalls relativ aufwendig und hat den Nachteil, daß die Aussparungen nur in einfachen polygonolen Formen, üblicherweise mit rechteckigem bzw. quadratischen Querschnitt hergestellt werden konnten. Zwar ist bei diesem Verfahren der gesamte Asphalt auch entlang des Randes der Aussparung hoch verdichtet, jedoch stellt das Verfahren hohe Anforderungen an die Genauigkeit bei der Herstellung der Aussparungen und beim Einschneiden der Schlitze, damit ein entsprechender Verankerungsvorsprung wirklich formschlüssig in die Aussparung eingreift.

Gegenüber diesem Stand der Technik liegt der vorliegenden Erfindung die Aufgabe zugrunde, ein Verfahren und eine entsprechende Vorrichtung mit den eingangs genannten Merkmalen zu schaffen, welche in sehr einfacher, schneller und kostensparender Weise das Herstellen von Aussparungen in Asphaltschichten ermöglichen.

Hinsichtlich des Verfahrens gemäß Anspruch 1 wird die der Erfindung zugrundeliegende Aufgabe dadurch gelöst, daß beim Aufbringen oder kurz nach dem Aufbringen der Asphaltschicht ein Rahmen an dem Ort der vorgesehenen Aussparung in die Asphaltschicht eingearbeitet wird, wobei der Rahmen im wesentlichen die Form der vorgesehenen Aussparung hat, und daß der innerhalb des Rahmens befindliche, noch warme Asphalt gelockert und durch eine Absaugvorrichtung abgesaugt wird.

Das erfindungsgemäße Verfahren unterscheidet sich von dem herkömmlichen Verfahren alsd vor allem dadurch, daß das Asphaltmaterial noch im warmen, nicht ausgehärteten Zustand entfernt wird und, um dieses überhaupt zu ermöglichen, ein Rahmen in den Asphalt eingearbeitet wird, dessen Form und Maße der gewünschten Aussparung entsprechen. Dabei könnte man den Rahmen in der Aussparung belassen und in diesem Fall müßten die Innenmaße des Rahmens der gewünschten Aussparung entsprechen. Der Rahmen kann aber auch wieder aus der Aussparung entfernt werden und in diesem Fall müssen selbstverständlich die Außenmaße des Rahmens bzw. des in den Asphalt eindringenden Teils des Rahmens den gewünschten Maßen der Aussparung entsprechen.

In einer bevorzugten Variante des erfindungsgemäßen Verfahrens erfolgt das Lösen des Asphalts innerhalb des Rahmens dadurch, daß der Rahmen in die (noch warme) Asphaltschicht eingerüttelt wird. Konkret wird also ein Rahmen auf die noch warme und vorzugsweise bereits verdichtete Asphaltschicht aufgesetzt und durch Vibrationen bzw. Hammerschläge in die Asphaltschicht eingerüttelt. Dabei wird der innerhalb des Rahmens befindliche Asphalt so in Vibrationen versetzt, daß er dem Sog einer Absaugvorrichtung nachgibt, wenn oberhalb der Asphaltschicht innerhalb des Rahmens ein ausreichender Unterdruck erzeugt wird. Der Einrüttelvorgang hat zusätzlich noch den besonderen Vorteil, daß das körnige Asphaltmaterial am äußeren Umfang des Rahmens noch weiter verdichtet und verfestigt wird.

Grundsätzlich wäre es selbstverständlich auch möglich, schon beim Aufbringen der Asphaltschicht entsprechende Rahmen mit in die Asphaltschicht einzulegen und diese anschließend mit Hilfe einer Rüttelvorrichtung zu lockern und den innerhalb des Rahmens befindlichen Asphalt dann abzusaugen. Bevorzugt wird jedoch die oben erwähnte Einrüttelmethode.

Weiterhin wird eine Ausgestaltung des erfindungsgemäßen Verfahrens bevorzugt, bei welcher das abgesaugte Material zur weiteren Verwendung bei der Herstellung weiterer Abschnitte der Asphaltschicht in einen Asphaltmaterialkübel zurückgeführt wird. Bei dem herkömmlichen Verfahren von Aussparungen, bei welchem die Aussparungen im allgemeinen erst nach dem Aushärten der Asphaltdecke hergestellt wurden, mußten die gelösten Asphaltbrocken als Abfallmaterial entsorgt werden. Durch das Zurückführen gemäß dieser Variante der Erfindung können bei der Herstellung einer solchen Asphaltschicht relativ große Asphaltmengen eingespart werden, insbesonders wenn, wie im Falle der Oberbaukonstruktionen für Schienenbahnen, relativ viele Aussparungen vorgesehen sind, deren Gesamtfläche immerhin in der Größenordnung von einem oder mehreren Prozent der gesamten Asphaltfläche liegt.

Hinsichtlich der entsprechenden Vorrichtung gemäß Anspruch 7 zum Herstellen von Aussparungen in einer Asphaltschicht und die eine Lockerungseinrichtung für das Lockern von Asphalt innerhalb des für die Aussparung vorgesehenen Bereiches aufweist, wird die der Erfindung zugrundeliegende Aufgabe dadurch gelöst, daß die Vorrichtung an einem Asphaltfertiger vorgesehen ist und daß die Absaugvorrichtung eine Absaughaube aufweist, die über eine flexible Rohr- bzw. Schlauchleitung mit einem Absaugaggregat verbunden ist.

Wenn eine entsprechende Absaugvorrichtung an einer getrennten Vorrichtung angeordnet wird und die Aussparungen erst nachträglich in der ausgehärteten Asphaltschicht hergestellt werden, würde sie keinen besonderen Vorteil bieten. Dadurch jedoch, daß die Absaugvorrichtung unmittelbar an einem Asphaltfertiger vorgesehen ist, kann der Asphalt unmittelbar nach dem Herstellen der entsprechenden Asphaltschicht durch die betreffende Vorrichtung abgesaugt werden, wobei die flexible Schlauchleitung, mit welcher die Absaughaube der Vorrichtung mit einem entsprechenden Absaugaggregat verbunden ist, die Möglichkeit bietet, den Asphaltfertiger während des Herstellens der Asphaltschicht kontinuierlich sich vorwärtsbewegen zu lassen, während die Absaughaube kurzzeitig stationär über der betreffenden Ausparung angeordnet bleiben kann, um das darin gelockerte Asphaltmaterial abzusaugen.

Im Falle der warmen Asphaltschichten, in welche ein Rahmen eingebracht wird, reicht der mit einer Absaugvorrichtung zu erzielende Unterdruck allein aus, um die Asphaltschicht innerhalb des Rahmens anzuheben, die dabei zerbricht und durch die Absaugvorrichtung aus der vorgesehenen Aussparung entfernt wird.

Dieser Vorgang wird vor allem dadurch erleichtert, daß, entsprechend der bevorzugten Ausgestaltung der erfindungsgemäßen Vorrichtung, die Lockerungseinrichtung eine Einrüttelvorrichtung für einen Rahmen ist, dessen Maße der vorgesehenen Aussparung entsprechen. Die Einrüttelvorrichtung versetzt die Asphaltschicht um den Rahmen herum und vor allem innerhalb des Rahmens in starke Schwingungen und Vibrationen, so daß es nur noch einer geringen Unterstützung durch den von der Absaugvorrichtung erzeugten Unterdruck bedarf, um die Asphaltdecke innerhalb des Rahmens von ihrer Unterlage abzuheben und zu entfernen.

Besonders vorteilhaft ist es dabei, wenn der Rahmen, der mit Hilfe der erfindungsgemäßen Vorrichtung eingerüttelt worden ist, einen nach außen gewendeten Flanschrand aufweist, der sich auf den äußeren Rand der vorgesehenen Aussparung auflegt und so die Asphaltschicht um die Aussparung herum festhält und sogar zusätzlich verdichtet, wozu auch allein die Verdrängung in seitlicher Richtung beim Einrütteln des Rahmens beiträgt. Insbesondere kann in diesem Zusammenhang auch vorgesehen werden, daß die Absaugvorrichtung nur kurzzeitig in Betrieb gesetzt wird, wenn der eingerüttelte Rahmen die Asphaltschicht durchstoßen hat bzw. der äußere Rahmenflansch auf der Oberfläche der Asphaltschicht liegt.

Besonders bevorzugt ist eine Ausführungsform der Erfindung bei welcher eine Absaughaube vorgesehen ist, deren Querschnitt die Fläche der Aussparung umfaßt und deren unterer Rand auf den eingerüttelten Rahmen aufsetzbar ist. Diese Absaughaube erzeugt dann lediglich über der Fläche der vorgesehenen Aussparung den gewünschten Unterdruck und kann dann den gelockerten, noch warmen Asphalt aus diesem Bereich fortreißen.

Zweckmäßig ist es vor allem auch, wenn die Absaughaube mit einer flexiblen Rohr- bzw. Schlauchleitung verbunden ist, die eventuelle Relativbewegungen zwischen Absaughaube und einem Absaugaggregat ausgleichen kann.

Besonders bevorzugt ist eine Ausführungsform der Erfindung, bei welcher die Absaughaube über eine Rohrleitung bzw. über die flexible Schlauchleitung mit einem Vorratskübel für Asphaltmaterial verbunden ist. Auf diese Art und Weise kann das abgesaugte, warme Asphaltmaterial einer weiteren Verwendung bei der Herstellung der Asphaltdecke zugeführt werden. Weiterhin sind zweckmäßigerweise Führungselemente für einen einzurüttelnden Rahmen und/oder auch für die Absaugvorrichtung bzw. deren Absaughaube vorgesehen. Diese Führungselemente haben vor allem den Zweck, den Rahmen und die Absaugvorrichtung exakt an den Positionen anzuordnen, an denen die Aussparungen hergestellt werden sollen.

Die vorstehend erwähnten, bevorzugten Ausgestaltungen der erfindungsgemäßen Vorrichtung lassen sich am besten dadurch verwirklichen, daß die gesamte Vorrichtung zum Herstellen der Aussparungen an einem Asphaltfertiger und zwar vorzugsweise hinter dessen Verdichtungsbohle montiert ist.

Besonders bevorzugt ist dabei eine Ausgestaltung der Vorrichtung, bei welcher die Absaughaube, vorzugsweise zusammen mit einer Einrüttelvorrichtung an einem Schlitten aufgehängt ist, der seinerseits in Längsrichtung beweglich an einer Schiene hängt, wobei diese Schiene sich hinter der Verdichtungsbohle des Schotterfertigers entlang der Arbeitsrichtung des Asphaltfertigers und in dessen oberen Bereich erstreckt, wobei der flexible Absaugschlauch an der Absaughaube Relativbewegungen des Schlittens entlang der Schiene und gegenüber den übrigen Teilen des Asphaltfertigers und den daran montierten Teilen der Absaugvorrichtung ausgleicht.

Weiterhin ist es bei dieser Ausgestaltung zweckmäßig, wenn die Absaughaube über Feder- und/oder Dämpfungselemente an der Rüttelvorrichtung für das Einrütteln des Rahmens aufgehängt bzw. in diese integriert ist.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- Figur 1: schematisch einen Asphaltfertiger mit der erfindungsgemäßen Vorrichtung zur Einbringung von Aussparungen in einer Asphaltschicht in einer Seitenansicht,
- Figur 2: wiederum schematisch eine Ansicht von oben auf den hinteren Abschnitt des in Figur 1 dargestellten Asphaltfertigers mit den erfindungsgemäßen Komponenten,
- Figur 3: eine Ansicht von hinten auf den in Figur 1 dargestellten Asphaltfertiger und
- Figur 4: ebenfalls schematisch eine Detailansicht der in Figur 1 im rechten Bildteil erkennbaren Vorrichtung zum Herstellen von Aussparungen in der Asphaltschicht.

In Figur 1 erkennt man einen Asphaltfertiger 10, der weitgehend einen herkömmlichen Aufbau hat. Der Asphaltfertiger besteht aus einem Kettenfahrzeug mit relativ weit auseinander liegenden Kettenspuren, zwischen denen die Asphaltschicht auf eine untere Trägerschicht aufgebracht wird. Hierfür weist der Asphaltfertiger 10 einen Vorratskübel 5, sowie hier nicht erkennbare und zwischen den Kettenlaufwerken angeordnete Einrichtungen zum gleichmäßigen Auftragen einer Asphaltschicht auf die darunterliegende Tragschicht auf.

Im Anschluß daran wird diese Asphaltschicht mit einer dem Kettenlaufwerk nachfolgenden Verdichtungsbohle 11 verdichtet. Die Verdichtungsbohle 11 kann insbesondere auch einen Rüttelmechanismus zum Festrütteln der Asphaltschicht 3 aufweisen. Der Asphaltfertiger 10 arbeitet im allgemeinen kontinuierlich, das heißt er bewegt sich langsam in Arbeitsrichtung nach links, wobei der sich entleerende Vorratskübel 5 ständig durch entsprechende Fahrzeuge nachgefüllt wird, die entweder in dichtem Abstand vor dem Asphaltfertiger 10 oder neben demselben herfahren.

Im rechten Bildteil erkennt man als zusätzlich an das hintere Ende des Asphaltfertigers 10 angebaute Elemente eine Vorrichtung zum Herstellen von Aussparungen in der Asphaltschicht 3. Hierzu ist eine Rüttelvorrichtung 6 mit einer integrierten Absaugvorrichtung 4 vorgesehen, die im Detail in Figur 4 dargestellt ist. Die Vorrichtung besteht im wesentlichen aus einem Rüttelhammer 6' mit einem Rüttelrahmen bzw. -gestell 6". In den Rüttelrahmen 6" ist eine Absaughaube 7 integriert, die einen Absaugstutzen aufweist, an welche ein flexibler Schlauch 8 angeschlossen ist, der mit einem Absaugaggregat 15 verbunden ist. Die Absaughaube 7 ist über Federn 14 und Dämpfungselemente 14' mit dem Rüttelrahmen 6" verbunden.

Die gesamte Rüttelvorrichtung 6 einschließlich der Absaugvorrichtung 4 ist über einen Seilzug 18 und einen Schlitten 12 an einer Schiene 13 aufgehängt, die sich am hinteren Ende des Asphaltfertigers 10 in dessen Längsrichtung erstreckt und die am Aufbau 16 des Asphaltfertigers 10 befestigt ist. Im unteren Bereich des Aufbaus 16 des Asphaltfertigers 10 sind Führungselemente 9 angebracht, welche den Stutzen der Absaughaube 7 seitlich umfassen und damit die Absaughaube 7 und indirekt auch die Rüttelvorrichtung 6 seitlich führen. Üblicherweise werden die Aussparungen genau in der Mitte der Asphaltbahn, das heißt genau in der Mitte zwischen den Raupenketten des Asphaltfertigers 10 hergestellt, bei Bedarf könnten jedoch die Führungselemente 9 auch seitlich verschoben werden, um gegebenenfalls Aussparungen asymmetrisch zur Breite der Asphaltbahn anzubringen.

Wie bereits erwähnt, sind die Figuren nur schematische Wiedergaben der einzelnen Vorrichtungen und Bauteile, die selbstverständlich auch eine andere Form haben können.

Der Rahmen 1 kann entweder ein Rechteckrahmen oder kann auch ein Rahmen mit einer kreisförmig umlaufenden Wand sein. Der Rahmenquerschnitt bzw. der Wandquerschnitt des Rahmens ist zweifach zu einer Z-Form abgewinkelt. Der Rahmen 1 besteht aus dem eigentlichen, die Aussparung 2 herstellenden vertikalen Rahmenteil 21, einem sich horizontal erstreckenden Flanschteil 22 und einem sich schließlich wieder vertikal erstreckenden äußeren Rand 23. Dabei besteht der die eigentliche Aussparung 2 herstellende Rahmenteil nur aus dem vertikalen Wandabschnitt 21. Das Flanschteil 22 ist dafür vorgesehen, eine gute Kraftübertragung von der Rüttelvorrichtung 6 auf den Rahmen 1 zu gewährleisten, wobei ein ebenfalls flanschartiger Rüttelfuß 17 des Rüttelrahmens 6" mit dem Flanschteil 22 des Rahmens 1 in Kontakt tritt. Die Z-förmige, zweifache Abwinklung der Wand des Rahmens 1 verleiht dem Rahmen eine besonders hohe Stabilität, so daß durch das kräftige Rütteln des Rahmens bei gleichzeitigem Anpressdruck des Flansches 17 auf das Flanschteil 22 des Rahmens, der innere Wandteil 21 des Rahmens relativ leicht in den noch warmen Asphalt eingedrückt werden kann. Dabei legt sich die Unterseite des Flanschteiles 22 des Rahmens 1 auf den Rand der vorgesehenen Aussparung 2 auf und hält damit die Asphaltschicht um die vorzusehende Aussparung herum sehr gut fest. Zusätzlich erfahren die Ränder der Aussparung 2 noch eine Verdichtung aufgrund der radialen Verdrängung des Asphaltmaterials durch den Wandabschnitt 21 des Rahmens 2. Gleichzeitig wird von der Absaugeinheit 15 her über den flexiblen Schlauch 8 in der Absaughaube 7 ein erheblicher Unterdruck erzeugt, was in Verbindung mit den Rüttelbewegungen des Rahmens 1 sowie des Rüttelrahmens 6" das in der Aussparung 2 noch vorhandene Asphaltmaterial zerbricht, welches dann durch den Absaugschlauch 8 entfernt wird. Von einem noch hinter der Rüttel- und Absaugvorrichtung an einem Seil abgehängten Gestell 20 aus kann anschließend der Rahmen 1 aus der Aussparung 2 aus dem noch warmen Asphalt entfernt werden. Es versteht sich, daß die Absaughaube 7 mit ihrem unteren Rand nur einen geringen Abstand zum Rahmen 1 hat bzw. sogar auf diesem aufliegt oder diesen mit einer Dichtungsleiste berührt, so daß ohne übermäßig hohe Saugleistung der gewünschte Unterdruck aufrecht erhalten werden kann. Es ist auch möglich, die Anlage so zu steuern, daß der Unterdruck nur kurzzeitig erzeugt wird, wenn die innere Wand des Rahmens gerade die Asphaltschicht 3 durchstößt.

Die Rüttelbewegungen des Rüttelrahmens 6" werden durch den Rüttelhammer 6' erzeugt, der im allgemeinen einen Exzenter oder einen Vibrationskolben aufweist.

Die gesamte Vorrichtung ist über eine Seilzugvorrichtung 18 an einem Schlitten 12 aufgehängt, der in Längsrichtung der Vorrichtung entlang der Schiene 13 bewegbar ist. Mit Hilfe der Seilzugvorrichtung 18 werden die Rüttelvorrichtung 6 und die darin integrierten Teile der Absaugvorrichtung 4 abgehoben, wenn eine Aussparung 2 hergestellt ist. Dabei bleibt der Rahmen 1 zunächst noch in dieser Aussparung und wird erst anschließend, zum Beispiel von dem Gestell 20 aus, entfernt. Durch Verfahren des Schlittens 12 entlang der Schiene 13 wird dann die Vorrichtung in die gewünschte Position über den nächsten Rahmen 1 gebracht, um diesen festzurütteln. Wie man in Figur 1 erkennt, sind an dem Asphaltfertiger 10 hinter der Verdichtungsbohle bzw. am Aufbau des Asphaltfertigers im Bereich der Rüttel- und Absaugvorrichtung Führungsschienen 9 angebracht, welche die Absaughaube 7 und den Rüttelrahmen 6" in seitlicher Richtung führen. Diese Führungselemente können gleichzeitig auch dafür benutzt werden, die einzurüttelnden Rahmen 1 schon vorher korrekt auszurichten, indem an den Führungselementen 9 entsprechende Vorrichtungen für die Ausrichtung und Zufuhr der Rahmen 1 angeordnet sind.

Wenn ein Rahmen 1 eingerüttelt ist, wird der Schlitten 12 in Arbeitsrichtung des Asphaltfertigers 10 nach vorn verfahren und über den nächsten, bereits auf dem Asphalt angeordneten Rahmen positioniert. Anschließend wird die Rüttelvorrichtung abgesenkt und dieser weitere Rahmen 1 wird in die Asphaltschicht 3 eingerüttelt. Während dieses Vorganges bewegt sich der Asphaltfertiger 10 kontinuierlich weiter in Arbeitsrichtung, wobei die Rüttelvorrichtung 6 mit der Absaughaube 7 stationär über dem einzurüttelnden Rahmen 1 bleibt, so daß sich der Schlitten 12 entlang der Schiene 13 in Arbeitsrichtung nach hinten bewegt. Die flexible Schlauchleitung 8 gewährleistet dabei, daß die betreffenden Relativbewegungen zwischen den fest am Asphaltfertiger angebauten Teilen der Absaugvorrichtung, wie zum Beispiel dem Absaugsggregat 15, und der Absaughaube 7 möglich sind bzw. ausgeglichen werden.

Das abgesaugte Asphaltmaterial wird durch die flexible Leitung 8 und das Absaugaggregat 15 über eine Rohrleitung 8' wieder in den Materialkübel 5 des Asphaltfertigers 10 eingegeben. Damit steht das aus den Aussparungen 2 herausgeholte Material für die weitere Herstellung der Asphaltschicht zur Verfügung und braucht auch nicht entsorgt zu werden.

Der gesamte Asphaltfertiger wird von einer oder mehreren Arbeitsbühnen 19 aus gesteuert, wobei zweckmäßigerweise eine getrennte Bedienungsmöglichkeit für die Vorrichtung zur Herstellung der Aussparungen vorgesehen ist.

Zweckmäßigerweise ist die Vorrichtung insgesamt so konstruiert, daß sie an einem herkömmlichen Asphaltfertiger 10 auch nachträglich angebaut werden kann.

In der Ansicht gemäß Figur 2 von oben ist nur der hintere Teil mit der Vorrichtung zum Herstellen der Aussparungen 2 zu erkennen. Am linken Bildrand sieht man noch das Absaugaggregat 15, welches über die Rohrleitung 8' und einen (hier nicht erkennbaren) flexiblen Schlauch 8' mit der Absaughaube 7 verbunden ist. Der Rahmen 1 ist länglich rechteckig und man erkennt in Figur 2 die innere Wand 21, die äußere Wand 23 und den dazwischenliegenden Flanschteil 22 des Rahmens 1. Beiderseits der Rüttel- und Absaugvorrichtung verläuft eine Arbeitsbühne 19', von welcher aus die betreffenden Elemente bedient werden können, insbesondere können von dort aus die Seilzugvorrichtung 18 und der Schlitten 12 betätigt bzw. gesteuert werden.

In Figur 3 sind im wesentlichen dieselben Elemente nochmals in einer hinteren Ansicht des Asphaltfertigers 10 erkennbar.

Mit der erfindungsgemäßen Vorrichtung können Aussparungen 2 in einer frisch hergestellten Asphaltdecke relativ schnell und mit geringem Energie- und Kostenaufwand hergestellt werden. Zusätzlich wird auch noch Asphaltmaterial eingespart, da das aus den Aussparungen entfernte Material in noch warmem Zustand wieder verwendet werden kann.

## Patentansprüche

1. Verfahren zum Herstellen von Aussparungen in einer Asphaltschicht, insbesondere bei einer schotterlosen Oberbaukonstruktion für Schienenbahnen, bei welcher auf eine untere Tragschicht eine Asphaltschicht aufgebracht wird, auf welcher Schienenschwellen montiert werden, **dadurch gekennzeichnet,** daß beim Aufbringen oder kurz nach dem Aufbringen der Asphaltschicht ein Rahmen (1) am Ort einer vorgesehenen Aussparung (2) in die Asphaltschicht (3) eingearbeitet wird, welcher im wesentlichen die Form der vorgesehenen Aussparung (2) hat, und daß der innerhalb des Rahmens befindliche, noch warme Asphalt gelockert und durch eine Absaugvorrichtung (4) abgesaugt wird.

2. Verfahren nach Anspruch 1, **dadurch gekennzeichnet,** daß die Aussparungen in die obere Asphaltschicht einer schotterlosen Oberbaukonstruktion für Schienenbahnen in einem Rastermaß hergestellt werden, welches dem Abstand von auf der Asphaltschicht zu befestigenden Schienenschwellen oder einem ganzzahligen Vielfachen hiervon entspricht, wobei die Aussparungen (2) in etwa in der Mitte zwischen dem vorgesehenen Verlauf der beiden Schienen der Schienenbahn hergestellt werden und für die Aufnahme eines sich von den Schwellen nach unten erstreckenden Verankerungsvorsprunges ausgelegt sind.

3. Verfahren nach Anspruch 1 oder 2, **dadurch gekennzeichnet,** daß das Lösen des Asphalts in der Aussparung durch Einrütteln des Rahmens (1) in die Asphaltschicht (3) erfolgt.

4. Verfahren nach einem der Ansprüche 1 bis 3, **dadurch gekennzeichnet,** daß das Einarbeiten des Rahmens (1) in die Asphaltschicht unmittelbar nach dem Verdichten des Asphalt erfolgt.

5. Verfahren nach einem der Ansprüche 1 bis 4, **dadurch gekennzeichnet,** daß das abgesaugte Asphaltmaterial zur weiteren Verwendung bei der Herstellung weiterer Abschnitte der Asphaltschicht (3) in einen Asphaltmaterialkübel (5) zurückgeführt wird.

6. Verfahren nach einem der Ansprüche 1 bis 5, **dadurch gekennzeichnet,** daß der Rahmen (1) nach dem Absaugen des in ihm enthaltenen Materials aus der Aussparung (2) herausgenommen wird.

7. Vorrichtung zum Herstellen von Aussparungen in einer Asphaltschicht, insbesondere in einer Asphaltschicht (3), die als Trägerschicht für Schienenschwellen vorgesehen ist, mit einer Lockerungseinrichtung (6) für das Lockern des noch warmen Asphalts innerhalb des für die Aussparung (2) vorgesehenen Bereichs, **dadurch gekennzeichnet**, daß die Vorrichtung an einem Asphaltfertiger (10) vorgesehen ist und eine Absaugvorrichtung (4) mit einer Absaughaube aufweist, die über eine flexible Schlauchleitung mit einem Absaugaggregat verbunden ist.

8. Vorrichtung nach Anspruch 7, **dadurch gekennzeichnet,** daß die Lockerungseinrichtung eine Einrüttelvorrichtung (6) für Rahmen (1) ist, dessen Maße den vorgesehenen Aussparungen (2) entsprechen.

9. Vorrichtung nach Anspruch 7 oder 8, **dadurch gekennzeichnet,** daß die Absaughaube (7) mit ihrem Querschnitt die Fläche der Aussparung (2) umfaßt und mit ihrem unteren Rand auf den Rahmen (1) aufsetzbar ist bzw. nur einen kleinen Spalt zum Rahmen frei läßt.

10. Vorrichtung nach einem der Ansprüche 7 bis 9, **dadurch gekennzeichnet,** daß die Absaughaube (7) über eine Absaugleitung (8) mit einem Vorratskübel (5) für Asphaltmaterial verbunden ist.

11. Vorrichtung nach einem der Ansprüche 7 bis 10, **dadurch gekennzeichnet,** daß Führungselemente (9) für einen einzurüttelnden Rahmen (1) und/oder für die Absaugvorrichtung (4) bzw. deren Absaughaube (7) vorgesehen sind.

12. Vorrichtung nach einem der Ansprüche 7 bis 11, **dadurch gekennzeichnet,** daß sie hinter der Verdichtungsbohle (11) des Asphaltfertigers (10) montiert ist.

13. Vorrichtung nach Anspruch 12, **dadurch gekennzeichnet,** daß die Absaughaube (7) vorzugsweise zusammen mit der Einrüttelvorrichtung (6) an einem Schlitten (12) aufgehängt ist, der seinerseits in Längsrichtung beweglich an einer Schiene (13) hängt, die sich hinter der Verdichtungsbohle (11) in Arbeitsrichtung des Asphaltfertigers (10) und im oberen Bereich desselben erstreckt, wobei der flexible Absaugschlauch (8) Bewegungen des Schlittens (12) entlang der Schiene (13) und relativ zu den am Asphaltfertiger (10) fest montierten Teilen der Absaugvorrichtung (4) ausgleicht.

14. Vorrichtung nach Anspruch 12 oder 13, **dadurch gekennzeichnet,** daß die Absaughaube (7) über Feder- und/oder Dämpfungselemente (14) an der Rüttelvorrichtung (6) aufgehängt und vorzugsweise in diese integriert ist.

## Claims

1. A method of making openings in an asphalt layer, in particular in a ballastless permanent-way construction for railways, wherein applied to a lower base layer is an asphalt layer on which railway sleepers are mounted, characterised in that when applying or shortly after applying the asphalt layer a frame (1) is fitted into the asphalt layer (3) at the location of an intended opening (2), which frame is substantially in the shape of the intended opening (2), and that the asphalt which is within the frame and which is still hot is loosened and sucked away by a suction removal device (4).

2. A method according to claim 1 characterised in that the openings are made in the upper asphalt layer of a ballastless permanent-way construction for railways with a pitch dimension which corresponds to the spacing of railway sleepers to be fixed on the asphalt layer or an integral multiple thereof, wherein the openings (2) are made approximately in the centre between the intended path of the two rails of the railway and are designed to receive an anchoring projection which extends downwardly from the sleepers.

3. A method according to claim 1 or claim 2 characterised in that loosening of the asphalt in the opening is effected by vibrating the frame (1) into the asphalt layer (3).

4. A method according to one of claims 1 to 3 characterised in that the operation of fitting the frame (1) into the asphalt layer is effected immediately after compacting of the asphalt.

5. A method according to one of claims 1 to 4 characterised in that the asphalt material which is sucked away is returned to an asphalt material bucket (5) for further use in producing further portions of the asphalt layer (3).

6. A method according to one of claims 1 to 5 characterised in that the frame (1) is removed from the opening after the material contained in the frame has been sucked away.

7. Apparatus for making openings in an asphalt layer, in particular in an asphalt layer (3) which is intended as a base layer for railway sleepers, comprising a loosening device (6) for loosening the asphalt while still hot within the region intended for the opening (2), characterised in that the apparatus is provided on an asphalter (10) and has a suction removal device (4) with a suction removal hood connected to a suction removal unit by way of a flexible hose line.

8. Apparatus according to claim 7 characterised in that the loosening device is a vibrator device (6) for inserting a frame (1) whose dimensions correspond to the intended opening (2).

9. Apparatus according to claim 7 or claim 8 characterised in that the suction removal hood (7) with its cross-section embraces the surface area of the opening (2) and can be fitted with its lower edge on to the frame (1) or leaves only a small gap free in relation to the frame.

10. Apparatus according to one of claims 7 to 9 characterised in that the suction removal hood (7) is connected by way of a suction removal line (8) to a supply bucket (5) for asphalt material.

11. Apparatus according to one of claims 7 to 10 characterised in that there are provided guide elements (9) for a frame (1) which is to be fitted by a vibrating action and/or for the suction removal device (4) or the suction removal hood (7) thereof.

12. Apparatus according to one of claims 7 to 11 characterised in that it is mounted behind the compacting board (11) of the asphalter (10).

13. Apparatus according to claim 12 characterised in that the suction removal hood (7) is suspended preferably together with the vibrator device (6) on a carriage (12) which in turn is suspended movably in the longitudinal direction on a rail (13) which extends behind the compacting board (11) in the working direction of the asphalter (10) and in the upper region thereof, wherein the flexible suction removal hose (8) compensates for movements of the carriage (12) along the rail (13) and relative to the parts of the suction removal device (4), which are fixedly mounted to the asphalter (10).

14. Apparatus according to claim 12 or claim 13 characterised in that the suction removal hood (7) is suspended by way of spring and/or damping elements (14) from the vibrator device (6) and is preferably integrated into same.

## Revendications

1. Procédé de réalisation d'évidements dans une couche d'asphalte, en particulier dans une construction de voie sans ballast pour voie ferrée, dans lequel, sur une couche de base inférieure, on applique une couche d'asphalte sur laquelle sont montées des traverses de rail, caractérisé en ce que, lors du répandage ou peu de temps après le répandage de la couche d'asphalte, on incorpore dans la couche d'asphalte (3) un cadre (1) sur le lieu d'un évidement prévu (2), cadre qui pour l'essentiel a la forme de l'évidement prévu (2), et en ce que l'asphalte encore chaud, se trouvant à l'intérieur du cadre, est ameubli, et aspiré par un dispositif d'aspiration (4).

2. Procédé selon la revendication 1, caractérisé en ce que les évidements sont réalisés dans la couche d'asphalte supérieure d'une construction de voie sans ballast pour voies ferrées selon un pas modulaire, qui correspond à l'écart entre les traverses de rail devant être fixées sur la couche d'asphalte, ou à un multiple entier de cet écart, les évidements (2) étant réalisés approximativement au milieu entre la course prévue des deux rails de la voie ferrée, et étant configurés pour recevoir une saillie d'ancrage, s'étendant vers le bas à partir des traverses.

3. Procédé selon la revendication 1 ou 2, caractérisé en ce que l'ameublissement de l'asphalte dans l'évidement s'effectue par vibration du cadre (1) dans la couche d'asphalte (3).

4. Procédé selon l'une des revendications 1 à 3, caractérisé en ce que l'incorporation du cadre (1) dans la couche d'asphalte a lieu immédiatement après le compactage de l'asphalte.

5. Procédé selon l'une des revendications 1 à 4, caractérisé en ce que l'asphalte aspiré est, pour réutilisation lors de la réalisation d'autres sections de la couche d'asphalte, renvoyé dans une benne (5) contenant l'asphalte.

6. Procédé selon l'une des revendications 1 à 5, caractérisé en ce que le cadre (1) est extrait de l'évidement (2) après aspiration du matériau qui y est contenu.

7. Equipement pour réaliser des évidements dans une couche d'asphalte, en particulier dans une couche d'asphalte (3) prévue en tant que couche de base pour traverses de rail, avec un dispositif d'ameublissement (6) pour ameublir l'asphalte encore chaud à l'intérieur de la zone prévue pour l'évidement (2), caractérisé en ce que l'équipement est prévu contre un finisseur (10) pour asphalte coulé et comporte un dispositif d'aspiration (4), avec un capot d'aspiration, qui par l'intermédiaire d'un tuyau souple est relié à un groupe aspirateur.

8. Equipement selon la revendication 7, caractérisé en ce que le dispositif d'ameublissement est un dispositif de vibration (6) pour le cadre (1), dont les dimensions correspondent aux évidements prévus (2).

9. Equipement selon la revendication 7 ou 8, caractérisé en ce que le capot d'aspiration (7) recouvre, par sa section transversale, la surface de l'évidement (2), et, par son bord inférieur, peut être disposé sur le cadre (1) ou ne laisse libre qu'une petite fente entre le cadre et lui.

10. Equipement selon l'une des revendications 7 à 9, caractérisé en ce que le capot d'aspiration (7) est, par une conduite d'aspiration (8), relié à une benne (5) pour stockage de l'asphalte.

11. Equipement selon l'une des revendications 7 à 10, caractérisé en ce que des éléments de guidage (9) sont prévus pour un cadre (1) destiné à être mis en place par vibration et/ou pour le dispositif d'aspiration (4) ou son capot d'aspiration (7).

12. Equipement selon l'une, des revendications 7 à 11, caractérisé en ce qu'il est monté en arrière de la poutre de compactage (11) du finisseur pour asphalte coulé (10).

13. Equipement selon la revendication 12, caractérisé en ce que le capot d'aspiration (7) est, de préférence en même temps que le dispositif de vibration (6), suspendu à un chariot (12), qui pour sa part est suspendu, en pouvant se déplacer dans la direction longitudinale, à un rail (13) qui, en arrière de la poutre de compactage (11), s'étend dans le sens de progression du finisseur (10) pour asphalte coulé ou dans la zone supérieure de ce dernier, le tuyau souple d'aspiration (8) équilibrant les déplacements du chariot (12) le long du rail (13) et par rapport aux éléments, montés à demeure sur le finisseur (10), du dispositif d'aspiration (4).

14. Equipement selon la revendication 12 ou 13, caractérisé en ce que le capot d'aspiration (7) est, par l'intermédiaire d'éléments de suspension et/ou d'amortissement (14), suspendu au dispositif de vibration (6), et de préférence est intégré dans ce dernier.
